# EUROPÄISCHE PATENTSCHRIFT

(11) **EP 0 279 249 B1**
(45) Veröffentlichungstag und Bekanntmachung des Hinweises auf die Patenterteilung: **18.09.1991**
(21) Anmeldenummer: 88101262.9
(22) Anmeldetag: 28.01.1988
(51) Int. Cl.: H01J 61/34

(54) **Hochdruckentladungslampe**
High-pressure discharge lamp
Lampe à décharge à haute pression

(30) Priorität: 20.02.1987 DE 8702658 U
(43) Veröffentlichungstag der Anmeldung: 24.08.1988
(73) Patentinhaber: Patent-Treuhand-Gesellschaft für elektrische Glühlampen mbH, 81543 München (DE)
(72) Erfinder: Dassler, Joachim, D-1000 Berlin 20 (DE); Girod, Detlef, Dr., D-1000 Berlin 41 (DE); Kramer, Klaus, D-1000 Berlin 42 (DE); Liesch, Ingrid, D-1000 Berlin 31 (DE)

(56) Entgegenhaltungen:
- EP-A- 0 066 783
- JP-A- 4 824 367
- US-A- 3 662 203
- US-A- 3 932 781
- PATENT ABSTRACTS OF JAPAN, Band 5, Nr. 40, 17. März 1981 & JP-A-55165 568 (TOSHIBA CORP.) 24-12-1980

## Beschreibung

Aus der EP-O 066 783 A2 ist eine Hochdruckentladungslampe bekannt, die einen ellipsoidförmigen Außenkolben aufweist, deren eines Ende als Dom ausgebildet und deren anderes Ende mit einem Sockel versehen ist. Innerhalb des Außenkolbens ist auf dessen Längsachse ein Entladungsgefäß gehaltert, in dem dessen dem Sockel zugewandtes Ende mittels eines starren Poldrahtes mit dem Sockel verbunden ist und zwischen dessen dem Sockel abgewandten Ende und dem als Dom ausgebildeten Teil des Außenkolbens ein Federteil angeordnet ist. Dieses Federteil soll unterschiedliche Längentoleranzen des Entladungsgefäßes und thermische Expansionen ausgleichen.

In dem JP-GM 48 24 367 ist ein wendelförmiger Haltedraht zum Ausgleich gegen Temperaturverlust vorgesehen, der mit seinem einen Ende um das Pumprohr des Entladungsgefäßes gewickelt und mit seinem anderen Ende am starren Haltedraht befestigt ist. Der Haltedraht soll die Wärmeausdehnung des Entladungsgefäßes ausgleichen und gleichzeitig das Pumprohr während des Lampenbetriebs aufheizen.

Aufgabe der Erfindung ist es, eine Halterung für ein Entladungsgefäß zu schaffen, die bei genauer axialer Zentrierung desselben kräftefrei auf die Einschmelzung des Außenkolbens wirkt.

Diese Aufgabe wird erfindungsgemäß durch eine Gestaltung der Halterung des Entladungsgefäßes nach dem Hauptanspruch gelöst. Die weitere Ausgestaltung der Erfindung ist in den Unteransprüchen ausgeführt.

Die Erfindung wird nachstehend anhand der schematisch dargestellten Figuren näher erläutert.
- Figur 1: zeigt eine Natriumhochdruckentladungslampe in der Hauptansicht
- Figur 2: zeigt die Lampe der Figur 1 in der Seitenansicht
- Figur 3: zeigt eine andere Natriumhochdruckentladungslampe in der Seitenansicht
- Figur 4: zeigt die Einschmelzung und Halterung eines Endes eines Entladungsgefäßes im Schnitt
- Figur 5: zeigt die Draufsicht der Figur 4

In den Figuren 1 und 2 ist eine soffittenförmige Natriumhochdruckentladungslampe 1 mit einer elektrischen Leistungsaufnahme von 70 W dargestellt, die einen röhrenförmigen Hüllkolben 2 aus Quarz besitzt, der an jedem Ende durch eine Quetschung 3 abgedichtet und mit einem Sockel 4 vom Typ R 7s versehen ist. Innerhalb jeder Quetschung 3 ist auf bekannte Art eine Dichtungsfolie 5 aus Molybdän eingequetscht. Innerhalb des Hüllkolbens 2 ist ein röhrenförmiges Entladungsgefäß 6 aus Aluminiumoxidkeramik koaxial gehaltert. Das Entladungsgefäß 6 ist an jedem Ende mit einer gasdichten Einschmelzung versehen, durch die eine rohrförmige Stromzuführung 7 aus Niob mit einer Elektrode 8 aus Wolfram geführt ist. Die erfindungsgemäße Halterung des Entladungsgefäßes 6 wird in den Figuren 4 und 5 detailliert erläutert. Sie erstreckt sich zwischen der Stromzuführung 7 des Entladungsgefäßes 6 und der zur Quetschung 3 gehörigen, mit der Dichtungsfolie 5 verbundenen inneren Stromzuführung 9. Im evakuierten Raum zwischen dem Hüllkolben 2 und dem Entladungsgefäß 6 ist ein Getterplättchen 10 montiert, das mit einem Bestandteil der Halterung verbunden ist.

In der Figur 3 ist eine andere Ausführungsform einer Natriumhochdruckentladungslampe 11 mit einer elektrischen Leistungsaufnahme von 70 W dargestellt. Der Hüllkolben 12 besteht aus einem Hartglas, so daß die sonst in der Quetschung 13 erforderlichen Dichtungsfolien aus Molybdän entfallen können. Die innere Stromzuführung 19 ist direkt vom Sockel 14 (Typ R 7s) in den evakuierten, vom Hüllkolben 12 begrenzten Raum geführt. Auf der Längsachse des Hüllkolbens 12 ist das Entladungsgefäß 16 aus Aluminiumoxidkeramik angeordnet, wobei die Konstruktion hierfür der des vorangegangenen Ausführungsbeispiels entspricht und die mit der Beschreibung der Figuren 4 und 5 noch erläutert wird. Mit 17 ist die rohrförmige Stromzuführung aus Niob des Entladungsgefäßes 16 bezeichnet, 18 ist die innerhalb des Entladungsgefäßes 16 angeordnete Elektrode aus Wolfram und 20 stellt ein das Vakuum im Hüllkolben 12 aufrechterhaltendes Getterplättchen dar.

Die Figuren 4 und 5 zeigen die Halterung des Entladungsgefäßes 6, 16 im Detail. Das Entladungsgefäß 6, 16 weist einen rohrförmigen Körper 21 aus Aluminiumoxidkeramik auf, in dessen jeweiliges Ende eine Buchse 22, ebenfalls aus Aluminiumoxidkeramik, eingesintert ist. In die Durchführung der Buchse 22 ist die rohrförmige Stromzuführung 7, 17 aus Niob mittels eines geeigneten Glaslotes gasdicht eingeschmolzen. Die Stromzuführung 7, 17 ist an der dem Entladungsraum zugewandten Seite verschlossen und mit der Elektrode 8, 18 (in der Figur 4 nicht dargestellt) versehen. Innerhalb des dem Entladungsraum abgewandten Endes der rohrförmigen Stromzuführung 7, 17 ist ein Federformteil 23 mittels einer Widerstandsschweißung befestigt.

Das Federformteil 23 besteht aus einem gewickelten Nickeldraht (halbhart), aus Duratherm® (aushärtbare Federlegierung auf Kobalt-Nickel-Chrom-Basis) oder aus warmfesten Federstahldraht von ca. 0,6 mm Durchmesser und weist einen aus ca. vier eng aneinanderliegend gewickelten Windungen bestehenden zylindrischen Teil 24 und einen sich daran anschließenden, ebenfalls aus ca. vier Windungen bestehenden Teil mit steigendem Durchmesser 25 in der Art eines Schneebesens auf. Das Ende 26 des mit steigendem Durchmesser gewickelten Teils 25 ist unter einem Winkel α von 30° die Längsachse des Federformteils 23 tangierend weggeführt und umgebogen. An diesem Ende ist das Getterplättchen 10, 20 (Figur 1 bis 3) befestigt. Der zylindrische Teil 24 des Federformteils 34 ist so ausgelegt, daß er verschiedene Innendurchmesser der rohrförmigen Stromzuführung 7, 17 ausfüllt. Dieses erfolgt, indem z.B. der zylindrische Teil 24 stufenweise gewickelt ist. Der mit steigendem Durchmesser gewickelte Teil 25 des Federformteils 23 macht eine Längenausdehnung in der Kegelform möglich, wobei die einzelnen Windungen so ausgelegt sind, daß sie sich bei Federung - z.B. bei Stoßerschütterung - überlappen können.

Das Ende 26 des Federformteils 23 tangiert die eigene Längsachse, die auch mit der Längsachse des Entladungsgefäßes übereinstimmt, und ist dort mittels einer Widerstandsschweißung 28 mit einem Führungsstift 27 verbunden. Das dem Entladungsgefäß 6, 16 zugewandte Ende des Führungsstiftes 27 ist innerhalb des zylindrischen Teils 24 des Federformteils 23 axial frei beweglich angeordnet. Hierfür ist der Innendurchmesser des zylindrischen Teils 24 auf den Durchmesser des Führungsstiftes 27 abgestimmt.

Entsprechend den zwei zuvor beschriebenen Auführungsformen des Hüllkolbens (Quarzglas oder Hartglas) weichen auch der Führungsstift 27, die innere Stromzuführung 9, 19 und die Einschmelzung voneinander ab: Bei der Hochdruckentladungslampe 1 entsprechend der Figuren 1 und 2, bei denen der Hüllkolben 2 aus Quarzglas besteht, ist der Führungsstift 27 aus Molybdän mit der inneren Stromzuführung 9 verschweißt. Diese innere Stromzuführung 9 ist dann innerhalb der Quetschung 3 mit der Dichtungsfolie 5 verbunden. Anders dagegen im Ausführungsbeispiel nach Figur 3. Hierbei besteht der Führungsstift aus Wolfram und bildet gleichzeitig die innere Stromzuführung 19. An der Quetschung 13 des aus Hartglas bestehenden Hüllkolbens 12 wird der Führungsstift zuvor mit einem Überfangglas versehen.

Diese Konstruktion ermöglicht es, das Entladungsgefäß 6, 16 genau auf der Lampenlängsachse und somit gleichzeitig an definierter Position innerhalb eines Leuchtenreflektors zu haltern. Das Federformteil 23, insbesondere dessen Teil mit steigendem Durchmesser 25, kann Längenausdehnungen von Entladungsgefäßen aus Quarzglas - z.B. für Metallhalogenidhochdruckentladungslampen - Ausdehnungskoeffizient α = 5,4 x 10⁻⁷ mm/°C mm) wie auch aus Aluminiumoxidkeramik ( α = 80 x 10⁻⁷ mm/°C mm) ausgleichen. Des weiteren ist das Entladungsgefäß durch die erfindungsgemäße Konstruktion wesentlich erschütterungsfreier montiert als bei der üblicherweise verwendeten Festmontage. In der Praxis sind beide Enden des Entladungsgefäßes mittels eines Federformteils 23 und des Führungsstiftes 27 gehaltert; es wurden aber auch positive Ergebnisse erzielt mit Lampen, bei denen nur ein Ende des Entladungsgefäßes auf die hier vorgeschlagene Weise gehaltert ist. Auch hinsichtlich der Wärmeableitung ergeben sich Vorteile gegenüber den bekannten Federkonstruktionen. Bei Entladungsgefäßen, die einen fixierten "cold spot" haben, ist es notwendig, daß die Wärmeableitung vom Entladungsgefäß nach außen definiert verläuft. Deshalb ist es erforderlich, daß das Federformteil den Hüllkolben nicht berührt.

## Patentansprüche

1. Hochdruckentladungslampe mit einem zweiendigen Entladungsgefäß (6, 16), das von einem rohrförmigen Hüllkolben (2, 12) gasdicht umschlossen ist, der an jedem Ende einen Sockel (4, 14) aufweist, wobei das Entladungsgefäß (6, 16) innerhalb des Hüllkolbens (2, 12) an seinen Enden mittels jeweils einer inneren Stromzuführung (9, 19) gehaltert ist und wobei mindestens ein Ende des Entladungsgefäßes (6, 16) von einem Federformteil (23) gehaltert ist, das sich zwischen dem Entladungsgefäß (6, 16) und der inneren Stromzuführung (9, 19) erstreckt, dadurch gekennzeichnet, daß das Federformteil (23) den Hüllkolben (2,12) nicht berührt und aus einem gewickelten Federdraht besteht und einen zylindrischen Teil (24) aufweist, der an einer Stromzuführung (7,17) des Entladungsgefäßes befestigt ist, sowie einen Teil (25) mit steigendem Durchmesser, der mit der inneren Stromzuführung (9,19) des Hüllkolbens verbunden ist, indem das am Teil (25) mit steigendem Durchmesser befindliche Ende (26) des Federformteils (23) unter einem Winkel α weggeführt ist, so daß es die Längsachse des Entladungsgefäßes tangiert.

2. Hochdruckentladungslampe nach Anspruch 1, dadurch gekennzeichnet, daß der Winkel α größer ist als der Steigungswinkel des mit steigendem Durchmesser gewikkelten Teils (25) des Federformteils (23).

3. Hochdruckentladungslampe nach Anspruch 1, dadurch gekennzeichnet, daß die einzelnen Windungen des Teils (25) mit steigendem Durchmesser so ausgelegt sind, daß sie sich bei Federung überlappen können.

4. Hochdruckentladungslampe nach Anspruch 3, dadurch gekennzeichnet, daß die Windungen des Teils (25) mit steigendem Durchmesser eng aneinanderliegend gewickelt sind.

5. Hochdruckentladungslampe nach Anspruch 1, dadurch gekennzeichnet, daß das am Teil (25) mit steigendem Durchmesser befindliche Ende (26) des Federformteils (23) zur Befestigung zusätzlicher Bauteile (10, 20) vorgesehen ist.

6. Hochdruckentladungslampe nach Anspruch 1, dadurch gekennzeichnet, daß das zylindrische Teil (24) innerhalb einer rohrförmigen Stromzuführung (7, 17) des Entladungsgefäßes (6, 16) befestigt ist.

7. Hochdruckentladungslampe nach Anspruch 6, dadurch gekennzeichnet, daß die innere Stromzuführung (19) innerhalb des zylindrischen Teils (24) des Federformteils (23) in seiner Längsachse frei beweglich ist.

8. Hochdruckentladungslampe nach Anspruch 7, dadurch gekennzeichnet, daß der Hüllkolben (12) aus Hartglas besteht.

9. Hochdruckentladungslampe nach Anspruch 7, dadurch gekennzeichnet, daß das Federformteil (23) mit der inneren Stromzuführung (9,19) des Hüllkolbens über einen Führungsstift (27) verbunden ist.

10. Hochdruckentladungslampe nach Anspruch 9, dadurch gekennzeichnet, daß der Hüllkolben (2) aus Quarzglas besteht.

## Claims

1. High-pressure discharge lamp having a two-ended discharge tube (6, 16) which is enclosed in a gastight manner by a tubular jacket (2, 12) which has a base (4, 14) at each end, the discharge tube (6, 16) being supported inside the jacket (2, 12) by means of an internal current supply conductor (9, 19) at each of its ends and at least one end of the discharge tube (6, 16) being supported by a spring preform (23) which extends between the discharge tube (6, 16) and the internal current supply conductor (9, 19), characterised in that the spring preform (23) does not touch the jacket (2, 12) and comprises a wound spring wire and has a cylindrical part (24) which is attached to one current supply conductor (7, 17) of the discharge tube, and also a part (25) having increasing diameter which is connected to the internal current supply conductor (9, 19) of the jacket, the end (26), located on the part (25) having increasing diameter, of the spring preform (23) being lead away at an angle α so that it tangents to the longitudinal axis of the discharge tube.

2. High-pressure discharge lamp according to Claim 1, characterised in that the angle α is larger than the angle of inclination of the part (25), wound with increasing diameter, of the spring preform (23).

3. High-pressure discharge lamp according to Claim 1, characterised in that the individual turns of the part (25) having increasing diameter are so designed that they are able to overlap during spring action.

4. High-pressure discharge lamp according to Claim 3, characterised in that the turns of the part (25) having increasing diameter are wound in a closely adjacent manner.

5. High-pressure discharge lamp according to Claim 1, characterised in that the end (26), located on the part (25) having increasing diameter, of the spring preform (23) is provided for attaching additional components (10, 20).

6. High-pressure discharge lamp according to Claim 1, characterised in that the cylindrical part (24) is attached inside a tubular current supply conductor (7, 17) of the discharge tube (6, 16).

7. High-pressure discharge lamp according to Claim 6, characterised in that the internal current supply conductor (19) is freely mobile in its longitudinal axis inside the cylindrical part (24) of the spring preform (23).

8. High-pressure discharge lamp according to Claim 7, characterised in that the jacket (12) is composed of hard glass.

9. High-pressure discharge lamp according to Claim 7, characterised in that the spring preform (23) is connected to the internal current supply conductor (9, 19) of the jacket by means of a guide pin (27).

10. High-pressure discharge lamp according to Claim 9, characterised in that the jacket (2) is composed of quartz glass.

## Revendications

1. Lampe à décharge à haute pression comportant une enceinte à décharge (6,16) pourvue de deux extrémités et qui est renfermée d'une manière étanche aux gaz dans une ampoule enveloppante tubulaire (2,12), qui comporte à chaque extrémité un culot (4,14), et dans laquelle l'enceinte à décharge (6,16) est maintenue, au niveau de ses extrémités, à l'intérieur de l'ampoule enveloppante (2,12) au moyen respectivement d'un élément intérieur d'alimentation en courant (9,19), et au moins une extrémité de l'enceinte à décharge (6,16) est maintenue par une pièce de forme formant ressort (23) qui s'étend entre l'enceinte à décharge (6,16) et l'élément intérieur d'alimentation en courant (9,19), caractérisée par le fait que la pièce de forme formant ressort (23) n'est pas en contact avec lampoule enveloppe (2,17), est constituée par un élément formant ressort enroulé et possède une partie cylindrique (24), qui est fixée à un élément d'alimentation en courant (7,17) de l'enceinte à décharge, ainsi qu'une partie (25) possédant un diamètre croissant et qui est raccordée à l'élément intérieur d'alimentation en courant (9,19) de l'ampoule enveloppante, par le fait que l'extrémité (26), située sur la partie (25) de diamètre croissant, de la pièce de forme formant ressort (23) s'écarte en faisant un angle α de manière à tangenter l'axe longitudinal de l'enceinte à décharge.

2. Lampe à décharge à haute pression suivant la revendication 1, caractérisée par le fait que l'angle α est supérieur à l'angle du pas de la partie (25), enroulée avec un diamètre croissant, de la pièce de forme formant ressort (23).

3. Lampe à décharge à haute pression suivant la revendication 1, caractérisée par le fait que les différentes spires de la partie (25) de diamètre croissant sont conçues de manière à se chevaucher lors de l'exécution d'un déplacement élastique.

4. Lampe à décharge à haute pression suivant la revendication 3, caractérisée par le fait que les spires de la partie (25) de diamètre croissant sont enroulées étroitement les unes contre les autres.

5. Lampe à décharge à haute pression suivant la revendication 1, caractérisée par le fait que l'extrémité (26), située sur la partie (25) de diamètre croissant, de la pièce de forme formant ressort (23) est prévue pour la fixation de composants supplémentaires (10,20).

6. Lampe à décharge à haute pression suivant la revendication 1, caractérisée par le fait que la partie cylindrique (24) est fixée à l'intérieur de l'élément tubulaire d'alimentation en courant (7,17) de l'enceinte à décharge (6,16).

7. Lampe à décharge à haute pression suivant la revendication 6, caractérisée par le fait que l'élément intérieur d'alimentation en courant (19) situé à l'intérieur de la partie cylindrique (24) de la pièce de forme formant ressort (23) est librement mobile sur son axe longitudinal.

8. Lampe à décharge à haute pression suivant la revendication 7, caractérisée par le fait que l'ampoule enveloppante (12) est réalisée en verre dur.

9. Lampe à décharge à haute pression suivant la revendication 7, caractérisée par le fait que la pièce de forme formant ressort (23) est raccordée à l'élément intérieur d'alimentation en courant (9,19) de l'ampoule enveloppante par l'intermédiaire d'une tige de guidage (27).

10. Lampe à décharge à haute pression suivant la revendication 9, caractérisée par le fait que l'ampoule enveloppante (2) est réalisée en verre quartzeux.
